# EUROPÄISCHE PATENTSCHRIFT

(11) **EP 2 242 469 B1**
(45) Veröffentlichungstag und Bekanntmachung des Hinweises auf die Patenterteilung: **04.05.2016**
(21) Anmeldenummer: 09701699.2
(22) Anmeldetag: 14.01.2009
(51) Int. Cl.: A61J 1/03, B65D 75/36

(54) **BLISTERPACKUNGSANORDNUNG**
BLISTER PACK ASSEMBLY
DISPOSITIF D'EMBALLAGE DU TYPE BLISTER

(30) Priorität: 16.01.2008 EP 08100536
(43) Veröffentlichungstag der Anmeldung: 27.10.2010
(73) Patentinhaber: Schreiner Group GmbH & Co. KG, 85764 Oberschleissheim (DE)
(72) Erfinder: MOOSHEIMER, Ulrich, 85411 Hohenkammer (DE); NEFT, Wolfgang, 93167 Falkenstein (DE)
(74) Vertreter: Epping - Hermann - Fischer
(86) Internationale Anmeldenummer: PCT/EP2009/000177
(87) Internationale Veröffentlichungsnummer: WO 2009/090048

(56) Entgegenhaltungen:
- WO-A-2007/138520
- DE-A1-102004 060 213
- US-A- 5 412 372
- US-B1- 6 973 371

## Beschreibung

Die vorliegende Erfindung betrifft Blisterpackungsanordnungen mit einer Blisterpackung, welche Kavitäten zur Aufnahme je einer Medikamentendosis - etwa in Form einer Tablette, einer Pille oder eines Dragees - und eine Verschlussfolie aufweist, wobei jede Medikamentendosis durch Eindrücken der zugehörigen Kavität zur Entnahme durch die Verschlussfolie herausdrückbar ist, insbesondere Blisterpackungsanordnungen welche zudem einen Leiterbahnträger aufweisen, welcher eine Leiterbahn aufweist und relativ zu den Kavitäten der Blisterpackung so ausgerichtet ist, dass die Leiterbahn über mindestens eine durch senkrechte Projektion einer der Kavitäten auf den Leiterbähnträger definierte Fläche, durch welche die Medikamentendosis dieser Kavität zur Entnahme herausdrückbar ist, verläuft, so dass die Leiterbahn durch Herausdrücken dieser Medikamentendosis durch diese Fläche unterbrechbar ist.

Mit dem Prinzip, eine Leiterbahn beim Herausdrücken einer Medikamentendosis aus einer Blisterpackung zu unterbrechen, läßt sich auf elektronischem Wege überwachen, ob ein Patient das Medikament zu den verordneten Zeiten in den verordneten Dosen einnimmt (Patient Compliance). Hierzu ist die Leiterbahn mit einem geeigneten Auswertungsschaltkreis zu verbinden. Üblicherweise sind mehrere Leiterbahnen vorgesehen, um die Entnahme jeder in der Blisterpackung enthaltenen Einzeldosis auch separat detektieren zu können. Grundsätzlich besteht eine Vielzahl an möglichen Schaltungsvarianten. Beispielsweise kann für jede Kavität eine völlig separate Leiterbahnschleife vorgesehen sein; oder aber über jede durch senkrechte Projektion einer der Kavitäten auf den Leiterbahnträger definierte Fläche ist ein Zweig einer in zwei Anschlüsse mündenden Parallelschaltung gelegt, und die Zahl der entnommenen Medikamentendosen lässt sich aus dem Gesamtwiderstand der Parallelschaltung bestimmen, dessen Kehrwert gleich der Summe der Kehrwerte der Einzelwiderstände aller intakten Zweige ist.

Meist sind die Leiterbahnen auf den Leiterbahnträger aufgedruckt, welcher aus einem Flachmaterial, wie etwa einer Kunststofffolie oder auch einem mehrlagigen Folienverbund besteht. Der Leiterbahnträger kann wiederum auf die Verschlussfolie der Blisterpackung aufgeklebt sein. Hierzu ist eine selbstklebende Ausführung des Leiterbahnträgers üblich, welcher auf einem bahnförmigen Abziehmaterial vorgelegt und dann, in der Regel maschinell, auf die Verschlussfolie der Blisterpackung aufgespendet wird.

In der Druckschrift US 5,412,372 A ist eine Blisterpackungsvorrichtung zum Überwachen der Entnahme von Medikamenten aus Kavitäten der Blisterpackungsvorrichtung beschrieben. Unter den Kavitäten sind übereinander laminierte nicht leitende Materiallagen, zwischen denen eine leitende Materiallage angeordnet, vorgesehen, wobei die äußeren Materiallagen Stanzungen aufweisen. Bei der Entnahme eines Medikaments wird die zwischen den äußeren Lagen angeordnete leitfähige Lage durchbrochen, wodurch sich deren elektrische Eigenschaften ändern. Durch Detektion der Änderung der elektrischen Parameter der mittleren leitfähigen Lage lässt sich die Entnahme des Medikaments aus der entsprechenden Kavität feststellen.

Eine Blisterpackungsanordung der eingangs genannten Art ist aus der deutschen Offenlegungsschrift DE 10 2004 060 213 A1 bekannt. Bei dieser vorbekannten Blisterpackungsanordung ist die durch senkrechte Projektion einer der Kavitäten auf den Leiterbahnträger definierte Fläche jeweils von Stanzlinien ringförmig umgeben. Die Stanzlinien sind durch zwei aus dem Flachmaterial des Leiterbahnträgers gebildeten schmalen Stegteilen unterbrochen, über welche die Leiterbahnen geführt werden. Beim Herausdrücken der Medikamentendosis aus der zugehörigen Kavität wird mindestens eines der Stegteile durchtrennt, wodurch die darüber verlaufende Leiterbahn unterbrochen wird.

Zum Entnehmen einer Medikamentendosis ist so nicht nur die Verschlussfolie der Blisterpackung durch Herausdrücken der Medikamentendosis zu durchtrennen sondern zusätzlich auch zumindest eines der im Leiterbahnträger vorgesehenen Stegteile, über welche die Leiterbahn verläuft. Dies erschwert die Medikamentenentnahme und kann sie bei alten und geschwächten Patienten unter Umständen gar verhindern.

Vor diesem Hintergrund ist es Aufgabe der vorliegenden Erfindung, eine Blisterpackungsanordnung der eingangs genannten Art zu schaffen, welche die Medikamentenentnahme gegenüber dem Stand der Technik erleichtert, d.h. den zum Entnehmen einer Medikamentendosis erforderlichen Kraftaufwand reduziert.

Erfindungsgemäß wird diese Aufgabe gelöst, indem das Reißen eines Stegteils am Umfang der durch senkrechte Projektion einer der Kavitäten auf den Leiterbahnträger definierten Fläche vermieden wird.

Dabei kann auf das Stegteil ganz verzichtet und ein innerhalb der durch senkrechte Projektion der Kavität auf den Leiterbahnträger definierten Fläche angeordneter Stanzlinienabschnitt direkt mit der Leiterbahn überdruckt werden.

Gemäß der Erfindung wird die Lösung der zugrundeliegenden Aufgabe mit einer Blisterpackungsanordnung gemäß Anspruch 1 umgesetzt. Das Reißen eines Stegteils am Umfang der durch senkrechte Projektion einer der Kavitäten auf den Leiterbahnträger definierten Fläche wird hier dadurch vermieden, dass zum Unterbrechen der Leiterbahn überhaupt kein Stegteil zu durchtrennen ist, sondern die Leiterbahn eine die Medikamentenentnahme erleichternde Stanzlinie kreuzt, ohne dass an der Kreuzungsstelle die Stanzlinie durch ein Stegteil unterbrochen wäre. Es muss also überhaupt kein Stegteil durchtrennt werden. Um dennoch einen für die Spendbarkeit erforderlichen Zusammenhalt zwischen der durch senkrechte Projektion der Kavität auf den Leiterbahnträger definierten Fläche und der Restfläche des Leiterbahnträgers zu erreichen, kann vorteilhafterweise eine sogenannte Spendeüberlappung (deren Grundprinzip in EP 1 507 248 A1 veröffentlicht ist) vorgesehen sein, das heißt ein mindestens zweilagiger Folienverbund mit zueinander versetzten Stanzlinien, wobei die Haftkraft des die Folienlagen verbindenden Klebers im Bereich des Stanzlinienversatzes mittels Klebstoffkiller, Überdruckung oder ähnlichen per se bekannten Maßnahmen so eingestellt werden kann, dass ein leichtes Trennen der Verbindung
möglich, und dennoch ein ausreichender Zusammenhalt vorhanden ist.

Vorteilhafte Ausführungsformen der Erfindung können gemäß einem der Ansprüche 2-7 ausgestaltet sein. Stanzlinien können dabei grundsätzlich sowohl in Form einfacher Stanzlinien, als auch in Form spaltartiger Ausnehmungen vorgesehen sein.

Grundsätzlich kann jede im Rahmen der vorliegenden Anmeldung beschriebene bzw. angedeutete Variante der Erfindung besonders vorteilhaft sein, je nach wirtschaftlichen und technischen Bedingungen im Einzelfall. Soweit nichts Gegenteiliges dargelegt ist, bzw. soweit grundsätzlich technisch realisierbar, sind einzelne Merkmale der beschriebenen Ausführungsformen austauschbar oder miteinander sowie auch mit aus dem Stand der Technik per se bekannten Maßnahmen kombinierbar.

Nachfolgend werden anhand der zugehörigen Zeichnungen Beispiele bevorzugter Ausführungsformen der vorliegenden Erfindung näher erläutert. Die Zeichnungen sind dabei rein schematische und, aus Gründen der Anschaulichkeit, nicht maßstäbliche Darstellungen. Insbesondere können Verhältnisse der Abmessungen zueinander von tatsächlichen Ausführungen abweichen.

Einander entsprechende Elemente sind in den einzelnen Figuren jeweils, soweit sinnvoll, mit den gleichen Bezugszeichen versehen.
- Fig. 1: zeigt den Leiterbahnträger einer nicht erfindungsgemäßen Blisterpackungsanordnung in der Draufsicht, wobei exemplarisch zehn verschiedene Stanzbilder (1.1-1.10) zur Erleichterung der Medikamentenentnahme dargestellt sind.
- Fig. 2a-c: zeigen in einer schematischen Querschnittsdarstellung drei verschiedene Anordnungsvarianten einer eine Stanzlinie direkt kreuzenden Leiterbahn bei erfindungsgemäßen Blisterpackungsanordnungen.
- Fig. 2d: zeigt eine detailliertere Ansicht der Einzelheit E aus Fig. 2c in der Vergrößerung.
- Fig. 3: zeigt den Leiterbahnträger einer gemäß Fig. 2c-d ausgeführten Blisterpackungsanordnung in der Draufsicht.
- Fig. 4: zeigt den Leiterbahnträger einer ähnlichen Variante 1.5 aus Fig. 1 ausgeführten Blisterpackungsanordnung in der Draufsicht mit zwei verschiedenen Leiterbahnführungen, nämlich zum einen direkt eine Stanzlinie kreuzend, zum anderen über ein eine Stanzlinie unterbrechendes Stegteil.
- Fig. 5: zeigt den Leiterbahnträger einer Blisterpackungsanordnung gemäß einer weiteren Ausführungsform der vorliegenden Erfindung.

In Fig. 1 ist der Leiterbahnträger einer nicht erfindungsgemäßen Blisterpackungsanordnung in der Draufsicht dargestellt. Dabei sind zehn verschiedene Ausführungsformen des Stanzbildes der die Medikamentenentnahme erleichternden Stanzlinien 3 in einer Darstellung zusammengefasst. Anstelle einfacher Stanzlinien 3 können, auch in Teilbereichen, spaltartige Ausnehmungen vorgesehen sein. Am Rand sind zur einfacheren Bezugnahme auf die einzelnen Varianten Nummern von 1.1 bis 1.10 angegeben. Bei einer kommerziellen Umsetzung wird üblicherweise ein gleiches Stanzbild für jede zu entnehmende Medikamentendosis gewählt werden. Allerdings kann eine gewünschte Leiterbahnführung den Fachmann auch zu individuell abgeänderten Stanzbildern, beispielsweise für an den Ecken der Blisterpackung angeordneten Kavitäten 7 greifen lassen. Durch die Wahl eines geeigneten Stanzbildes, bei welchem Stanzlinien 3 i geeigneten Kurven und Schnecken verlaufen, wie etwa in Ausführungsform 10.1, kann die Gefahr eines-Weiterreißens der Öffnung zur nächsten Blisterkavität bei der Entnahme einer Tablette vermieden werden.

Mit ovalen Linien angedeutet sind die durch senkrechte Projektion der (Tabletten, Pillen oder Dragees enthaltenden) Kavitäten 7 auf den Leiterbahnträger definierten Flächen angedeutet. Der Leiterbahnträger ist aus einem Flachmaterial 4 hergestellt, bei welchem es sich beispielsweise um eine Kunststofffolie (PET, PE, PP, PVC, PA ...), einen Folienverbund oder Papier handeln kann. Die Leiterbahnen 1 sind auf das Flachmaterial 4 aufgedruckt. Jeder Kavität 7 ist dabei eine eigene Leiterschleife zugeordnet. Ob diese durchgängig ist, kann über die in Fig. 1 nicht detaillierter ausgeführten Anschlüsse am unten dargestellten Rand des Leiterbahnträgers abgefragt werden. Für jede Kavität 7 ist dabei ein eigener Anschluss vorgesehen, so dass detektierbar ist, aus welcher Kavität 7 die darin enthaltene Medikamentendosis entnommen wurde. Grundsätzlich können die Leiterbahnen 1 und deren Anschlüsse im wesentlichen so ausgeführt werden, wie aus dem Stand der Technik bekannt.

In allen zehn in Fig. 1 dargestellten Stanzbildern wird die Leiterbahn 1 über ein zentral in der durch senkrechte Projektion der zugehörigen Kavität 7 auf den Leiterbahnträger definierten Fläche angeordnetes Stegteil 2 geführt. Das Stegteil 2 ist aus dem Flachmaterial 4 gebildet und durch Stanzlinien 3 definiert. Grundsätzlich ist dabei bereits die schmale Unterbrechung einer Stanzlinie (wie in Fig. 4, untere Reihe dargestellt) als Stegteil 2 aufzufassen; in den Ausführungsformen von Fig. 1 ist jedoch das Stegteil 2 jeweils durch Stanzlinienfortsätze verlängert, was das Stegteil 2 leichter reißen lässt. Zusätzlich oder stattdessen kann das Stegteil 2 durch Anstanzungen weiter geschwächt sein

Die Verzweigung der Stanzlinien 3 erleichtert zudem insgesamt das Aufreißen des Flachmaterials 4 im Bereich der zugehörigen Kavität 7, wenn die/das in der Kavität 7 angeordnete Tablette, Pille oder Dragee durch Druck auf die Kavität 7 aus dieser herausgedrückt wird.

Besonders begünstigt ist die Krafteinleitung dadurch, dass das Stegteil 2 eine Stanzlinie 3 unterbricht, welche die durch senkrechte Projektion der zugehörigen Kavität 7 auf den Leiterbahnträger definierte Fläche etwa in zwei (in der Darstellung obere und untere) Hälften teilt.

Dabei können die Stanzlinien 3 vollständig innerhalb der durch senkrechte Projektion der zugehörigen Kavität 7 auf den Leiterbahnträger definierten Fläche liegen (Varianten 1.1 bis 1.9), oder auch über diese hinausreichen (Variante 1.10).

In den Figuren 2a-d und 3 sind erfindungsgemäße Ausführungsformen der Blisterpackungsanordnung dargestellt. Die in den Figuren 2a-d und 3 dargestellten Ausführungsformen weisen Stanzlinien 3 auf, welche die durch senkrechte Projektion der zugehörigen Kavität 7 auf den Leiterbahnträger definierten Fläche jeweils ringförmig umgeben. Die Stanzlinien 3 sind dabei nicht durch Stegteile 2 unterbrochen, sondern direkt mit den Leiterbahnen 1 überdruckt.

Um trotz der umlaufenden Stanzlinien 3 eine Verbindung zwischen der durch senkrechte Projektion der zugehörigen Kavität 7 auf den Leiterbahnträger definierten Fläche und der Restfläche des Leiterbahnträgers zu erhalten, sind zwei Folienlagen 4a, 4b mit zueinander versetzten Stanzlinien 3a, 3b vorgesehen. Dabei kann der in Fig. 2b und 2c dargestellte, über der Blisterkavität 7 angeordnete Unterfolienabschnitt 12 auch fehlen. Wie in der in Fig. 2d vergrößert dargestellten Einzelheit E erkennbar, sind die Folienlagen 4a, 4b mittels einer Klebstoffschicht 9a miteinander verklebt. Im Bereich zwischen den zueinander versetzten, in etwa zueinander parallel verlaufenden Stanzlinien 3a, 3b kann die Haftkraft der Klebstoffschicht 3b reduziert oder lokal aufgehoben werden. Beispielsweise ist dies durch Behandeln des Klebstoffs mit einem sogenannten Klebstoffkiller, Überdrucken des Klebstoffs mit einer Schicht 10 oder lokale Bedruckung einer Folienlage 4a, 4b mit einem Antihaftlack, beispielsweise Silikonlack, möglich.

Ferner kann die Kraft, mit der die durch senkrechte Projektion der zugehörigen Kavität 7 auf den Leiterbahnträger definierten Fläche an der Restfläche des Leiterbahnträgers haftet durch entsprechende Wahl des Abstands zwischen den versetzten Stanzlinien 3a, 3b eingestellt werden.

Anstelle einer Verklebung kann auch eine andere Verbindung zwischen den Lagen 4a und 4b vorgesehen sein, beispielsweise mittels einer Siegelschicht, eines Haftvermittlers, Schweißstellen etc.

Wie aus der Einzelheit E in Fig. 2d ebenfalls ersichtlich, kann der Leiterbahnträger mittels einer weiteren Klebstoffschicht 9b auf die Verschlussfolie 11 der Blisterpackung aufgeklebt sein. Die Kavitäten 7 der Blisterpackung sind aus einer Tiefziehfolie 6 gebildet.

Die Leiterbahn 1 kann, wie in Fig. 2c-d dargestellt, oben auf den Leiterbahnträger aufgedruckt sein, aber auch auf dessen Unterseite, wie in Fig. 2a dargestellt, oder zwischen den Folienlagen 4a, 4b, wie in Fig. 2b dargestellt. In Fig. 3 ist erkennbar, dass die Leiterbahnen auch über weniger Anschlüsse angeschlossen werden können, als der Zahl der überwachten Medikamentenkavitäten 7 entspricht. Im dargestellten Ausführungsbeispiel sind nur vier entsprechende Kontaktflecken 8 vorgesehen. Die Zahl der entnommenen Medikamentendosen lässt sich für jede der beiden Parallelschaltungen aus dem Gesamtwiderstand der Parallelschaltung bestimmen, dessen Kehrwert gleich der Summe der Kehrwerte der Einzelwiderstände aller noch intakten Leiterbahnzweige ist.

Fig. 4 zeigt wiederum zwei Ausführungsformen in einer Darstellung, welche analog Fig. 3 aufgebaut ist. Für die in der Darstellung nicht erfindungsgemäße untere Reihe der Medikamentenkavitäten 7 ist wiederum die Führung der Leiterbahn 1 über Stegteile 2 vorgesehen. Anders als in Fig. 1 sind die Stegteile 2 jedoch nicht durch Stanzlinienfortsätze verlängert, was das Stanzbild vereinfacht. Besonders günstig für die Krafteinleitung ist die Anordnung der Stanzlinien 3 dergestalt, dass sie die durch senkrechte Projektion der zugehörigen Kavitäten 7 auf den Leiterbahnträger definierten Flächen in etwa halbieren. Für die in der Darstellung erfindungsgemäße obere Reihe der Medikamentenkavitäten 7 sind keine die Stanzlinie 3 unterbrechende Stegteile 2 vorgesehen. Hier kreuzt die Leiterbahn 1 die Stanzlinie direkt. Insbesondere angesichts der Form der Stanzlinien 3, welche ein spontanes "Aufklappen" ausschließt, ist eine Spendeüberlappung, wie in Fig. 2d dargestellt, hier nicht erforderlich. Vielmehr ist auch eine Ausführung mit nur einer Folienlage möglich.

Fig. 5 zeigt eine weitere erfindungsgemäße Ausführungsform ähnlich Fig. 3. Die Stanzlinien 3 umgeben hier die durch senkrechte Projektion der zugehörigen Kavitäten 7 auf den Leiterbahnträger definierten Flächen nicht vollständig, sondern bilden eine Art "Türen". An einer Seite ist der aus der Stanzlinie 3 gebildete "Türspalt" mit der Leiterbahn überdruckt. Vorteilhafterweise kann hier eine ähnlich Fig. 2d gestaltete Spendeüberlappung vorgesehen sein.

Grundsätzlich können beim direkten Überdrucken von Stanzlinien mit einer Leiterbahn 1 Probleme entstehen. Zum einen kann es beim Verspenden zu einer unerwünschten Trennung der Leiterbahn kommen, zum andern können aufgrund von Höhenunterschieden an der Stanzkante lokale Verdünnungen des Leiterbahnquerschnitts auftreten, welche den elektrischen Widerstand über Gebühr erhöhen. Als vorteilhafte Gegenmaßnahme bietet sich, neben der im Zusammenhang mit Fig. 2d bereits ausführlich erläuterten Spendeüberlappung, an, die Stanzkante einzuebnen. Dies kann mittels eines Rakels (z.B. Rollrakel) geschehen, ferner kann auch ein, vorzugsweise leitfähiges, Polymer zur Einebnung verwendet werden.

Weiter ist es unter dem Gesichtspunkt der Stanzkantenüberdruckung günstig, die Folienlage 4, 4a, 4b, auf welche die Leiterbahn 1 gedruckt wird, möglichst dünn auszuführen, ein elastisches Leiterbahnmaterial zu verwenden und/oder die Leiterbahn mit einem Lack oder einer verdruckbaren Masse zu unterlegen.

## Patentansprüche

1. Blisterpackungsanordnung, aufweisend
- eine Blisterpackung, welche Kavitäten (7) zur Aufnahme je einer Medikamentendosis und eine Verschlussfolie aufweist, wobei jede Medikamentendosis durch Eindrücken der zugehörigen Kavität (7) zur Entnahme durch die Verschlussfolie herausdrückbar ist,
- einen Leiterbahnträger, welcher eine Leiterbahn (1) aufweist und relativ zu den Kavitäten (7) der Blisterpackung so ausgerichtet ist, dass die Leiterbahn (1) über mindestens eine durch senkrechte Projektion einer der Kavitäten (7) auf den Leiterbahnträger definierte Fläche, durch welche die Medikamentendosis dieser Kavität (7) zur Entnahme herausdrückbar ist, verläuft, so dass die Leiterbahn (1) durch Herausdrücken dieser Medikamentendosis durch diese Fläche unterbrechbar ist,
- wobei die Leiterbahn (1) eine Stanzlinie (3) kreuzt, welche die durch senkrechte Projektion der Kavität (7) auf den Leiterbahnträger definierte Fläche zumindest teilweise umgibt, **dadurch gekennzeichnet, dass** der Leiterbahnträger zumindest im Bereich der Kreuzung von Leiterbahn (1) und gekreuzter Stanzlinie (3) mindestens zweilagig ausgeführt ist,
die gekreuzte Stanzlinie (3a) in einer Lage (4a) des Leiterbahnträgers ausgeführt ist und sich mit einem ungestanzten Flächenbereich einer weiteren Lage (4b) des Leiterbahnträgers überdeckt, und
die weitere Lage (4b) des Leiterbahnträgers eine zur gekreuzten Stanzlinie (3b) versetzte Stanzlinie aufweist.

2. Blisterpackungsanordnung gemäß Anspruch 1, wobei die Lage (4a) mit der gekreuzten Stanzlinie (3a) und die weitere Lage (4b) des Leiterbahnträgers miteinander verbunden sind.

3. Blisterpackungsanordnung gemäß Anspruch 2, wobei die Verbindung der die gekreuzte Stanzlinie (3a) aufweisenden Lage (4a) mit der weiteren Lage (4b) des Leiterbahnträgers im Bereich zwischen der gekreuzten Stanzlinie (3a) und der hierzu versetzten Stanzlinie (3b) unterbrochen oder in ihrer Verbindungskraft abgeschwächt ist.

4. Blisterpackungsanordnung gemäß Anspruch 3, wobei die Verbindung der die gekreuzte Stanzlinie (3a) aufweisenden Lage (4a) mit der weiteren Lage (4b) des Leiterbahnträgers eine Verklebung (9a) ist, welche im Bereich zwischen der gekreuzten Stanzlinie (3a) und der hierzu versetzten Stanzlinie (3b) mittels einer Substanz (10) in ihrer Klebkraft geschwächt ist.

5. Blisterpackungsanordnung gemäß Anspruch 4, wobei die klebkraftschwächende Substanz (10) ein Lack ist.

6. Blisterpackungsanordnung gemäß einem der Ansprüche 1 - 5, wobei die gekreuzte Stanzlinie (3) eingeebnet ist.

7. Blisterpackungsanordnung gemäß einem der Ansprüche 1 - 6, wobei die Kreuzung von Leiterbahn (1) und gekreuzter Stanzlinie (3) eine Leiterbahnunterlage aus Lack oder einer verdruckten Masse aufweist.

## Claims

1. A blister pack assembly comprising
- a blister pack which has cavities (7) for receiving one drug dose each and comprises a sealing film, each drug dose being capable of being pressed out through the sealing film by pressing the associated cavity (7),
- a conductor path carrier which comprises a conductor path (1) and is aligned relative to the cavities (7) of the blister pack such that the conductor path (1) extends across at least one area which is defined by a perpendicular projection of one of the cavities (7) on the conductor path carrier and through which the drug dose of said cavity (7) can be pressed out for removal, so that the conductor path (1) can be disrupted by pressing out said drug dose through said area,
- the conductor path (1) crossing a stamping line (3) which at least partially surrounds the area that is defined by a perpendicular projection of the cavity (7) on the conductor path carrier,
**characterized in that** the conductor path carrier is designed so as to be at least two-layered at least in the region of intersection between the conductor path (1) and the crossed stamping line (3),
the crossed stamping line (3a) is implemented in a layer (4a) of the conductor path carrier and overlaps a non-stamped surface region of a further layer (4b) of the conductor path carrier, and
the further layer (4b) of the conductor path carrier comprises a stamping line which is offset relative to the crossed stamping line (3b).

2. The blister pack assembly according to claim 1, wherein the layer (4a) comprising the crossed stamping line (3a) and the further layer (4b) of the conductor path carrier are connected with each other.

3. The blister pack assembly according to claim 2, wherein the connection between the layer (4a) comprising the crossed stamping line (3a) and the further layer (4b) of the conductor path carrier is disrupted or weakened in its interconnection force in the area between the crossed stamping line (3a) and the stamping line (3b) offset relative thereto.

4. The blister pack assembly according to claim 3, wherein the interconnection of the layer (4a) comprising the crossed stamping line (3a) with the further layer (4b) of the conductor path carrier is an adhesive connection (9a) which has its bonding force weakened by means of a substance (10) in the area between the crossed stamping line (3a) and the stamping line (3b) offset relative thereto.

5. The blister pack assembly according to claim 4, wherein the substance (10) weakening the bonding force is a lacquer.

6. The blister pack assembly according to any of the claims 1 to 5, wherein the crossed stamping line (3) is leveled.

7. The blister pack assembly according to any of the claims 1 to 6, wherein the intersection area of the conductor path (1) and the crossed stamping line (3) comprises a conductor path support made of a lacquer or a printed mass.

## Revendications

1. Agencement d'emballage de type blister, présentant
- un emballage de type blister, lequel présente des cavités (7) servant à loger chacune une dose de médicament ainsi qu'une feuille d'obturation, sachant que chaque dose de médicament peut être extraite à travers la feuille d'obturation par enfoncement de la cavité (7) afférente en vue du prélèvement,
- un support de piste conductrice, lequel présente une piste conductrice (1) et est orienté de telle manière par rapport aux cavités (7) de l'emballage de type blister que la piste conductrice (1) passe par au moins une surface qui est définie par projection verticale d'une des cavités (7) sur le support de piste conductrice et par laquelle la dose de médicament de cette cavité (7) peut être extraite en vue du prélèvement, de sorte que la piste conductrice (1) puisse être interrompue par extraction de cette dose de médicament à travers cette surface,
- sachant que la piste conductrice (1) croise une ligne de poinçonnage (3), laquelle entoure au moins en partie la surface définie par projection verticale de la cavité (7) sur le support de piste conductrice,
**caractérisé en ce que** le support de piste conductrice est exécuté au moins en double couche du moins dans la zone du croisement de la piste conductrice (1) et de la ligne de poinçonnage (3) croisée,
la ligne de poinçonnage (3a) croisée est exécutée dans une couche (4a) du support de piste conductrice et se chevauche avec une zone de surface non poinçonnée d'une couche supplémentaire (4b) du support de piste conductrice, et
la couche supplémentaire (4b) du support de couche conductrice présente une ligne de poinçonnage décalée par rapport à la ligne de poinçonnage (3b) croisée.

2. Agencement d'emballage de type blister selon la revendication 1, sachant que la couche (4a) présentant la ligne de poinçonnage (3a) croisée et la couche supplémentaire (4b) du support de piste conductrice sont reliées l'une à l'autre.

3. Agencement d'emballage de type blister selon la revendication 2, sachant que la liaison de la couche (4a) présentant la ligne de poinçonnage (3a) croisée à la couche supplémentaire (4b) du support de piste conductrice est interrompue ou affaiblie dans sa force de liaison dans la zone située entre la ligne de poinçonnage (3a) croisée et la ligne de poinçonnage (3b) décalée par rapport à celle-ci.

4. Agencement d'emballage de type blister selon la revendication 3, sachant que la liaison de la couche (4a) présentant la ligne de poinçonnage (3a) croisée à la couche supplémentaire (4b) du support de piste conductrice est un collage (9a), lequel est affaibli dans sa force de collage au moyen d'une substance (10) dans la zone située entre la ligne de poinçonnage (3a) croisée et la ligne de poinçonnage (3b) décalée par rapport à celle-ci.

5. Agencement d'emballage de type blister selon la revendication 4, sachant que la substance (10) affaiblissant la force de collage est un vernis.

6. Agencement d'emballage de type blister selon l'une des revendications 1 à 5, sachant que la ligne de poinçonnage (3) croisée est aplanie.

7. Agencement d'emballage de type blister selon l'une des revendications 1 à 6, sachant le croisement de la piste conductrice (1) et de la ligne de poinçonnage (3) croisée présente une couche support de piste conductrice composée de vernis ou d'une masse imprimée.
